# EUROPÄISCHE PATENTSCHRIFT

(11) **EP 0 263 368 B1**
(45) Veröffentlichungstag und Bekanntmachung des Hinweises auf die Patenterteilung: **27.12.1990**
(21) Anmeldenummer: 87114004.2
(22) Anmeldetag: 25.09.1987
(51) Int. Cl.: F02M 3/07

(54) **Vorrichtung zum Regeln der Leerlaufluft für Brennkraftmaschinen**
Idle air control device for internal-combustion engines
Dispositif de commande de l'air de ralenti pour moteurs à combustion interne

(30) Priorität: 30.09.1986 DE 3633260
(43) Veröffentlichungstag der Anmeldung: 13.04.1988
(73) Patentinhaber: Bayerische Motoren Werke Aktiengesellschaft, 80788 München (DE)
(72) Erfinder: Lemberger, Heinz, D-8043 Unterföhring (DE)
(74) Vertreter: Bücken, Helmut

(56) Entgegenhaltungen:
- DE-A- 3 001 473
- DE-A- 3 337 590
- DE-A- 3 340 060
- FR-A- 2 533 291

## Beschreibung

Die Erfindung bezieht sich auf eine Vorrichtung ' gemäß der im Oberbegriff des Hauptanspruches angegebenen Bauart.

Eine Vorrichtung dieser Bauart ist beispielsweise aus der DE-A 3 337 590 bekannt und dient der Regelung der an einem Leistungssteuerorgan der Brennkraftmaschine im Bypass vorbeigeführten Leerlaufluft. Bei derartigen Vorrichtungen ist zu beobachten, daß die an der Steuerkante des Drehschiebers vorbeiströmende Leerlaufluft an den der Kammer des Drehschiebers zugewandten Flächen öl- und wasserhaltige Ablagerungen bewirkt, die bei tiefen Umgebungstemperaturen Kondensate bilden.

Bei der bekannten Vorrichtung ist der Drehschieber mittels eines am Außenumfang der die geregelte Leerlaufluft zum Abströmstutzen lenkenden Scheibe angeordneten, zungenartigen Zylinderabschnittes gebildet, wobei die Scheibe mit Umfangsspiel im Gehäuse angeordnet ist. Diese mit Umfangsspiel angeordnete Scheibe bildet im wesentlichen die Trennung zwischen einem den Drehschieber aufnehmenden Teil und einem den Schrittschaltmotor aufnehmenden Teil der Kammer des Gehäuses. Über den aus dem vorbestimmten Umfangsspiel zwischen Scheibe und Gehäuse gegebenen Ringspalt können bei ungünstiger Fahrzeugbetriebslage ÖI-und Wasserkondensate in den elektrischen Antrieb des Drehschiebers eindringen und zu Korrosion und Kurzschluß führen. Aus dem vorstehend Angeführten folgt ferner, daß die Verwendung der Vorrichtung durch vorgeschriebene Einbaulagen zur Verhinderung des Eindringens von Flüssigkondensaten eingeschränkt wird.

Die vorbeschriebenen Nachteile gelten ferner für eine aus der DE-A 3 001 473 bekannte Vorrichtung, bei der zwischen der Kammer des Drehschiebers und der Kammer des Stellmotors eine mit radialem Spiel zur Antriebswelle angeordnete, radial und axial freibewegliche Dichtscheibe zur Reduzierung der Falschluft aus der Stellmotor-Kammer vorgesehen ist. Die unter der Wirkung eines Ansaug-Unterdruckes gegen eine gehäusefeste Dichtfläche anpreßbare Dichtscheibe ist wegen ihrer hierfür vorgesehenen freibeweglichen Anordnung in radialer und axialer Richtung nicht geeignet, 01- und Wasser-Kondensate am Eindringen zum elektrischen Antrieb zu hindern. Weiter ist für diese bekannte Vorrichtung zur Erzielung der Dichtfunktion der freibeweglichen Dichtscheibe die Einbaulage unbedingt einzuhalten.

Der Erfindung liegt die Aufgabe zugrunde, die Betriebssicherheit der im Oberbegriff des Hauptanspruches beschriebenen Vorrichtung mit einfachen Mitteln zu verbessern.

Diese Aufgabe wird durch das im Kennzeichen des Hauptanspruches angegebene Merkmal gelöst. Mit der Erfindung der Kondensatsperre wird ein Eindringen von Flüssigkondensaten in den elektrischen Antrieb des Drehschiebers vermieden und ferner entfallen Beschränkungen hinsichtlich der Einbaulage der Vorrichtung zur Regelung der Leerlaufluft für Brennkraftmaschinen.

In einer bevorzugten Ausgestaltung der Erfindung wird die Kondensatsperre mittels einer im Gehäuse der Vorrichtung drehbeweglich angeordneten Trommel verwirklicht, die an einer Stirnseite als Flachdrehschieber zur Regelung der zuströmenden Leerlaufluft ausgebildet ist. Der Trommel strömt die Leerlaufluft in axialer Richtung zu, wobei die die Ablagerungen bewirkenden Strömungsvorgänge der in den Innenraum der Trommel einströmenden Leerlaufluft an der dem Innenraum der Trommel zugewandten Steuerkante ausgelöst werden. Dadurch aus der Leerlaufluft ausgeschiedene öl- und wasserhaltige Bestandteile werden somit an der Trommelinnenseite abgelagert. Störende Ablagerungen zwischen der Stirnwand der Kammer und dem Flachdrehschieber sind damit vermieden. Zugleich bildet aber die Trommel eine relativ zum Gehäuse bewegliche Kondensatsperre, die ein Vordringen von öl-und wasserhaltigen Kondensaten zum elektrischen Antriebsteil der Vorrichtung sicher unterbindet. Da ferner der Innenraum der Trommel vom motorseitigen Unterdruck beaufschlagt wird, ist auch eine Ausbringung des Kondensats sichergestellt.

Um der Gefahr einer Vereisung bei tiefen Temperaturen durch zusätzliche Abkühlung der gesteuerten Leerlaufluft entgegenzuwirken, kann die Trommel in weiterer Ausgestaltung der Erfindung entweder aus Kunststoff oder an der Innenseite mit Kunststoff beschichtet sein. Weiter ist die Gefahr einer Vereisung in dem zwischen der Stirnwand der Kammer und dem Flachdrehschieber angeordneten Luftspalt wesentlich dadurch vermindert, daß dieser Luftspalt über einen relativ großen Umfangsspalt für die Trommel vom Unterdruck der Brennkraftmaschine leergesaugt wird. Dabei kann die Leckluftmenge über diesen Luftspalt in vorteilhafter Weise durch eine Labyrinthdichtung zwischen dem Flachdrehschieber und der Stirnwand der Kammer bestimmt werden. Da ferner die den Flachdrehschieber mit der Kondensatsperre kombinierende Trommel auch bei relativ hohen Umgebungstemperaturen formbeständig ist, können Luftspalt und Labyrinthdichtung vorteilhaft aufeinander abgestimmt werden. Weiter wird mit der axial einströmenden Leerlaufluft eine geringere radiale Lagerbelastung erreicht. Schließlich kann die Einbaulage der erfindungsgemäßen Vorrichtung beliebig sein.

Neben der als drehbewegliche Trommel ausgebildeten Kondensatsperre kann diese nach einem anderen Bauprinzip der Erfindung gehäusefest angeordnet sein, wobei ein der motorseitigen Stirnseite der Scheibe berührungsfrei benachbarter Ring im Bereich des zwischen Scheibe und Gehäuse durch das Umfangsspiel vorgegebenen Ringspaltes mit dem Gehäuse in flüssigkeitsdichter Verbindung steht.

Bei einer ersten Ausgestaltung der Erfindung nach diesem Prinzip ist ein gehäusefester Ring mit einem kegeligen Kragen vorgesehen, der bei der Montage von einer mit einem Flachdrehschieber kombinierten Scheibe auf deren jeweilige Durchmesser elastisch aufweitbar ist und mit der Scheibe einen vorbestimmten axialen Spalt begrenzt.

In einer zweiten Ausgestaltung der Erfindung einer gehäusefesten Kondensatsperre ist diese für einen herkömmlichen, die zuströmende Leerlaufluft über eine umfängliche Durchbrechung der Kammer steuernden Drehschieber als ein fester Ring ausgebildet, der in einem Teil eines geteilten Gehäuses angeordnet ist.

Die Erfindung ist anhand von in der Zeichnung dargestellten Ausführungsbeispielen erläutert. Es zeigen:
Fig. 1 eine Vorrichtung zur Regelung der Leerlaufluft mittels eines in einer Trommel integrierten Flachdrehschiebers, wobei die Trommel als Kondensatsperre dient,
Fig. 2 eine Vorrichtung mit einem gesonderten Flachdrehschieber und einer gehäusefesten Kondensatsperre,
Fig. 3 eine weitere Vorrichtung mit einer gehäusefesten Kondensatsperre und einem Drehschieber für radial zuströmende Leerlaufluft.

Eine Vorrichtung 1 zur Regelung der Leerlaufluft für eine nicht dargestellte Brennkraftmaschine umfaßt ein in einer nicht gezeigten Leerlaufluftleitung anordbares Gehäuse 2 mit zueinander quergerichteten Anschlußstutzen 3 und 4. Weiter umfaßt die Vorrichtung 1 in einer vom Gehäuse 2 begrenzten Kammer 5 einen die luftführende Verbindung zwischen den Anschlußstutzen 3 und 4 steuernden Flachdrehschieber 6 sowie einen elektrischen Schrittschaltmotor 7 in gleichachsiger Antriebsverbindung. Der Flachdrehschieber 6 wirkt mit einer in einer Stirnwand 8 der Kammer 5 angeordneten Durchbrechung 9 zusammen, wobei die Durchbrechung 9 dem axial gerichteten Anschlußstutzen 3 zugeordnet ist. Der Flachdrehschieber 6 weist eine Steueröffnung 10 auf, mittels der die über den Anschlußstutzen 3 zuströmende Leerlaufluft geregelt wird. Die Steueröffnung 10 kann je nach gewunschter bzw. der jeweiligen Brennkraftmaschine angepaßter Kennlinie einen unterschiedlichen Querschnitt aufweisen.

Die Kammer 5 weist ferner am Umfang eine Durchbrechung 11 auf, über die die geregelte Leerlaufluft in den radial gerichteten Anschlußstutzen 4 abströmt. Jenseits der umfänglichen Durchbrechung 11 für die abströmende Leerlaufluft ist in der Antriebsverbindung zwischen dem Flachdrehschieber 6 und dem Schrittschaltmotor 7 eine die Kammer 5 im wesentlichen unterteilende Scheibe 12 angeordnet. Die Scheibe 12 bildet mit dem axial beabstandeten Flachdrehschieber 6 über einen zylindrischen Mantel 13 eine Trommel 14. Die Trommel 14 weist eine mit der umfänglichen Durchbrechung 11 der Kammer 5 korrespondierende Ausnehmung 15 im Mantel 13 auf. Aus der Leerlaufluft ausfallende Kondensate an Öl, Wasser und anderen Fremdstoffen nimmt die Trommel 14 auf, wodurch sie zum Kammerteil 5' des Schrittschaltmotors 7 hin eine wirksame Kondensatsperre bildet. Weiter werden durch Strömungsverhältnisse an der trommelinnenseitigen Kante der Steueröffnung 10 bewirkte öl- und wasserhaltige Ausscheidungen an der Innenseite der Trommel 14 abgelagert. Eine mit Kunststoff ausgekleidete oder aus Kunststoff gefertigte Trommel 14 wirkt ferner einer frühzeitigen Vereisung von wasserhaltigen Kondensaten entgegen. Zur Erzielung einer relativ kleinen Leckluftmenge bei einem relativ großen Spalt zwischen dem Flachdrehschieber. 6 und der Stirnwand 8 der Kammer 5 sind Labyrinthdichtungen 16 und 17 vorgesehen.

Bei der in Fig. 2 gezeigten Vorrichtung 1' sind mit der Vorrichtung 1 der Fig. 1 identische Teile mit den gleichen Bezugsziffern belegt. Die Vorrichtung I' ist gekennzeichnet durch eine zwischen Scheibe 12 und Schrittschaltmotor 7 in der Kammer 5 gehäusefest angeordnete Kondensatsperre aus einem der motorseitigen Stirnseite der Scheibe 12 berührungsfrei benachbarten Ring 18. Auf der vom Schrittschaltmotor 7 abgewandten Seite steht die Scheibe 12 mit einem axial beabstandeten Flachdrehschieber 6 zur Regelung der über eine Durchbrechung 9 in der Stirnwand 8 der Kammer 5 zuströmenden Leerlaufluft in gleichachsiger Antriebsverbindung. Der gehäusefest angeordnete Ring 18 trägt einen zur motorseitigen Stirnseite der Scheibe 12 gerichteten, kegeligen Kragen 19. Dieser Kragen 19 ist aus einem elastischen Material und in seinen Abmessungen so beschaffen, daß er bei der Montage von Flachdrehschieber 6 und Scheibe 12 auf deren jeweilige Durchmesser elastisch aufweitbar ist. Mit der in der Kammer 5 plazierten Scheibe 12 begrenzt der Kragen 19 einen vorbestimmten axialen Spalt 20. Die gehäusefeste Anordnung des Ringes 18 im Bereich des zwischen Scheibe 12 und Gehäuse 2 durch Umfangsspiel vorgegebenen Ringspaltes 21 mit dem Gehäuse 2 schließt eine flüssigkeitsdichte Verbindung des Ringes 18 mit dem Gehäuse 2 ein.

Bei der Vorrichtung 1" der Fig. 3 strömt die Leerlaufluft im Gegensatz zur Vorrichtung 1 der Fig. 1 radial zu und axial ab. Mit der Fig. 1 identische Teile werden wiederum mit den gleichen Bezugsziffern belegt. Bei der Vorrichtung 1" bildet die Scheibe 12 mit einem am Außenumfang angeordneten, zungenartigen Zylinderabschnitt 22 einen Drehschieber 23 für radial zuströmende Leerlaufluft. Der Scheibe 12 des Drehschiebers 23 ist ein fester Ring 24 berührungsfrei benachbart angeordnet. Der als gehäusefest angeordnete Kondensatsperre dienende feste Ring 24 ist in einem Teil 25' eines zweiteilig gebauten Gehäuses 25 angeordnet.

## Patentansprüche

1. Vorrichtung zum Regeln der Leerlaufluft für Brennkraftmaschinen
-die ein in einer Leerlaufluftleitung anordbares Gehäuse (2) mit Anschlußstutzen (3, 4) sowie
-in einer vom Gehäuse begrenzten Kammer (5) einen die luftführende Verbindung zwischen den Anschlußstutzen regelnden Drehschieber (6) und einen elektrischen Schrittschaltmotor (7) in gleichachsiger Antriebsverbindung umfaßt,
-wobei die Leerlaufluft zustromseitig geregelt wird, und
-abströmseitig des Drehschiebers mittels einer die kammer unterteilenden Scheibe (12) zum Abström-Anschlußstutzen (4) gelenkt ist,
-wobei die in der Antriebsverbindung angeordnete Scheibe mit Umfangsspiel im Gehäuse angeordnet ist,
dadurch gekennzeichnet, -daß die Scheibe (12) Element einer als Kondensatsperre gegenüber dem Kammerteil (5') des Schrittschaltmotors (7) dienenden, mit Zu- und Abströmöffnungen (Steueröffnung 10; Ausnehmung 15) versehenen Trommel (14) ist.

2. Vorrichtung nach Anspruch 1, dadurch gekennzeichnet,
-daß die Scheibe (12) mit einem in der Kammer (5) axial beabstandeten Flachdrehschieber (6) über einen zylindrischen Mantel (13) die Trommel (14) bildet,
- daß die Trommel mit Umfangsspiel angeordnet ist und eine mit einer umfänglichen Durchbrechung (11) der Kammer (5) korrespondierende Ausnehmung (15) im Mantel aufweist,
-daß ferner der Flachdrehschieber (6) mit einer Steueröffnung (10) einer für axial zuströmenden Leerlaufluft dienenden Durchbrechung (9) in einer Stirnwand (8) der Kammer (5) zugeordnet ist und mit der Stirnwand dicht zusammenwirkt.

3. Vorrichtung nach Anspruch 2, dadurch gekennzeichnet,
-daß die Trommel (14) aus Kunststoff oder an der Innenseite mit Kunststoff beschichtet ist.

4. Vorrichtung nach den Ansprüchen 1 bis 3, dadurch gekennzeichnet,
-daß der Flachdrehschieber (6) mit der Stirnwand (8) über Labyrinthdichtungen (16, 17) berührungsfrei dicht zusammenwirkt.

5. Vorrichtung zum Regeln der Leerlaufluft für Brennkraftmaschinen,
-die ein in einer Leerlaufluftleitung anordbares Gehäuse (25) mit Anschlußstutzen (3, 4) sowie
- in einer vom Gehäuse begrenzten Kammer (5) einen die luftführende Verbindung zwischen den Anschlußstutzen regelnden Drehschieber (6, 22) und einen elektrischen Schrittschaltmotor (7) in gleichachsiger Antriebsverbindung umfaßt,
wobei die Leerlaufluft zuströmseitig geregelt wird, und
-abströmseitig des Drehschiebers mittels einer die Kammer unterteilenden Scheibe (12) zum Abström-Anschlußstutzen (4) gelenkt ist,
-wobei die in der Antriebsverbindung angeordnete Scheibe mit Umfangsspiel im Gehäuse angeordnet ist.

6. Vorrichtung nach Anspruch 5, dadurch gekennzeichnet,
- daß die Scheibe (12) mit einem axial beabstandeten Flachdrehschieber (6) zur Regelung der über eine Durchbrechung (9) in der Stirnwand (8) der Kam mer (5) zuströmenden Leerlaufluft in gleichachsiger Antriebsverbindung steht, und
- daß der gehäusefest angeordnete Ring (18) einen zur Scheibe gerichteten, kegeligen Kragen (19) trägt,
- der bei der Montage von Flachdrehschieber (6) und Scheibe (12) auf deren jeweilige Durchmesser elastisch aufweitbar ist, und
- mit der Scheibe (12) einen vorbestimmten axialen Spalt (20) begrenzt.

7. Vorrichtung nach Anspruch 5, dadurch gekennzeichnet, daß das Gehäuse (25) zweiteilig ausbildet ist.
- wobei die Scheibe (12) mittels eines am Außenumfang angeordneten, zungenartigen Zylinderabschnittes (22) einen Drehschieber (23) bildet für radial zuströmende Leerlaufluft,
- und daß der feste Ring (24) in einem Teil der Gehäuseteile (25') angeordnet ist.

## Revendications

1. Dispositif de commande de l'air de ralenti pour moteur à combinaison interne, comprenant:
- un boîtier (2) pouvant être placé dans un conduit d'air de ralenti avec des ajutages (3, 4) ainsi que
- dans une chambre (5) délimitée par le boîtier un tiroir rotatif (6) commandant une liaison de guidage d'air entre les ajutages et un moteur électrique pas à pas (7) d'entraînement sur le même axe,
- l'air de ralenti étant commandé côté arrivée et,
- étant dirigé côté aval du tiroir rotatif vers l'ajutage de sortie de flux (4) au moyen d'un disque (12) divisant la chambre,
- le disque placé en entraînement étant disposé dans le boîtier avec un jeu périphérique, caractérisé en ce que:
- le disque (12) est un élément d'un tambour (14) muni d'ouverture d'entrée et de sortie de flux (ouverture de commande 10, évidement 15) et servant de barrage de condensat vis-à-vis de la partie de chambre (5') du moteur pas à pas (7).

2. Dispositif selon la revendication 1, caractérisé en ce que le disque (12) forme le tambour (14) avec un tiroir rotatif à disque (6) situé axialement à distance dans la chambre (5) et par l'intermédiaire d'une enveloppe cylindrique (13);
- en ce que le tambour est mis en place avec un jeu périphérique et comprend dans l'enveloppe un évidement (15) en correspondance de l'ouverture périphérique (11) de la chambre (5),
- en ce qu'en outre le tiroir rotatif à disque (6) est associé à une ouverture de commande (10) d'un passage (9) servant à l'air de ralenti arrivant axialement dans une paroi frontale (8) de la chambre (5), et il coopère de façon étanche avec la paroi frontale.

3. Dispositif selon la revendication 2, caractérisé en ce que le tambour (14) est en matière plastique ou est recouvert intérieurement de matière plastique.

4. Dispositif selon les revendications 1 à 3, caractérisé en ce que le tiroir rotatif à disque (6) coopère avec la paroi frontale (8) de façon étanche, sans contact, par l'intermédiaire de garnitures à labyrinthe (16, 17).

5. Dispositif de commande de l'air de ralenti pour des moteurs à combustion interne, comprenant:
- un boîtier (25) pouvant être placé dans un conduit d'air de ralenti avec des ajutages (3, 4) ainsi que
- dans une chambre (5) délimitée par le boîtier, un tiroir rotatif (6, 22) commandant une liaison de guidage d'air entre les ajustages et un moteur électrique pas à pas (7) en entraînement sur le même axe,
- l'air de ralenti étant commandé côté arrivée, et
- étant dirigé côté aval du tiroir rotatif vers l'ajutage de sortie de flux (4) au moyen d'un disque (12) divisant la chambre,
- le disque placé en entraînement étant disposé dans le boîtier avec un jeu périphérique, caractérisé:
- en ce que le disque (12) est un élément d'un barrage de condensat vis-à-vis de la partie de chambre (5') du moteur pas à pas (7) et le barrage de condensat comprend en plus un anneau (18, 24), solidaire de la chambre (5) voisin de la face frontale côté moteur du disque (12) mais sans le toucher,
- l'anneau (18, 24) étant relié au boîtier de façon étanche aux liquides dans la zone de l'intervalle annulaire (21) déterminé par le jeu périphérique entre le disque (12) et le boîtier (25).

6. Dispositif selon la revendication 5, caractérisé:
- en ce que le disque (12) se trouve en entraînement coaxial avec un tiroir rotatif à disque (6) situé à une certaine distance sur l'axe et destiné à régler l'air de ralenti arrivant par une ouverture (9) dans la paroi frontale (8) de la chambre (5) et,
- en ce que l'anneau (18) solidaire du boîtier porte une collerette conique (19), en direction du disque (12),
- en ce que l'anneau (18) peut être élargi, pendant le montage des tiroirs rotatifs (6) et disque (12), de manière élastique à leurs diamètres respectifs, et
- en ce que l'anneau (18) délimite avec le disque (12) un intervalle (20) axial prédéterminé.

7. Dispositif selon la revendication 5, caractérisé:
- en ce que le boîtier (25) est réalisé en deux pièces, le disque (12) constituant au moyen d'un segment cylindrique (22), en forme de langue, placé sur le pourtour extérieur un tiroir rotatif (23) pour l'arrivée radiale de l'air de ralenti, et
- en ce que l'anneau fixe (24) est placé dans une des parties du boîtier (25').

## Claims

1. A device for the regulatioin of the idling air for internal combustion engines, which comprises a housing (2) with connector pieces (3, 4) arrangeable in an idling air conduit and also, in a chamber (5) limited by the housing, a rotary slide valve (6) regulating the air-conducting connection between the connector piees, and an electric stepping motor (7) in coaxial drive connection, where the idling air is regulated on the inflow side and is deflected on the outflow side of the rotary slide valve to the outflow connector piece (4) by means of a disc (12) dividing the chamber, the disc arranged in the drive connection being arranged with circumferential play in the housing, characterised in that the disc (12) is an element of a drum (14) serving as a condensate trap in relation to the chamber part (5') of the stepping motor (7) and provided with inlet and outlet openings (control opening 10; aperture 15).

2. A device according to Claim 1, characterised in that the disc (12), with a flat rotary slide valve (6) axially spaced in the chamber (5), forms the drum (14) by means of a cylindrical jacket (13), in that the drum is arranged with circumferential play and comprises an aperture (15) in the jacket, corresponding with a circumferential opening (11) of the chamber (5), further in that the flat rotary slide valve (6) is associated with a control opening (10) of an opening (9), serving for axially inflowing idling air, in an end wall of the chamber (5), and co-operates in a sealed manner with the end wall.

3. A device according to Claim 2, characterised in that the drum (14) is of synthetic plastics material or is coated on the inside with synthetic plastics material.

4. A device according to Claims 1 to 3, characterised in that the flat rotary slide valve (6) tightly co-operates contact-freely with the end wall (8) through labyrinth seals (16, 17).

5. A device for regulating the idling air for internal combustion engines, which comprises a housing (25) with connector pieces (3, 4), arrangeable in an idling air conduit, and, in a chamber (5) limited by the housing, a rotary slide valve (6, 22) regulating the air-conducting connection between the connector pieces, and an electric stepping motor (7) in coaxial drive connection, the idling air being regulated on the inflow side and on the outflow side of the rotary slide valve being directed, by means of a disc (12) dividing the chamber, to the outflow connector piece (4), while the disc arranged in the drive connection is arranged with circumferential play in the housing, characterised in that the disc (12) is an element of a condensate trap in relation to the chamber part (5') of the stepping motor (7) and the condensate trap additionally comprises a ring (18, 24) arranged fast with the housing in the chamber (5) and contactlessly adjacent to the motorward face of the disc (12), while the ring (18, 24) in the region of the ring gap (21) between disc (12) and housing (25), pre-determined by circumferential play, is in fluid-tight connection with the housing.

6. A device according to Claim 5, characterised in that the disc (12) is in coaxial drive connection with an axially spaced flat rotary slide valve (6) for the regulation of the idling air flowing in through an opening (9) in the end wall (8) of the chamber (5), and in that the ring (18) arranged fast with the housing carries a conical collar (19) directed to the disc (12), which can be elastically widened out, in the fitting of the flat rotary slide valves (6) and disc (12), to their respective diameters, and with the disc (12) limits a pre-determined axial gap (20).

7. A device according to Claim 5, characterised in that the housing (25) is formed in two parts, with the disc (12) forming, by means of a tongue-like cylinder section (22) arranged on the external circumference, a rotary slide valve (23) for radially inflowing idling air, and in that the fixed ring (24) is arranged in a part of the housing parts (25').
